# DEMANDE DE BREVET EUROPEEN

(11) **EP 0 777 021 A1**
(43) Date de publication de la demande: **04.06.1997**
(21) Numéro de dépôt: 96420345.9
(22) Date de dépôt: 29.11.1996
(51) Int. Cl.: E04F 21/18

(54) **Appareil pour la mise en place de plaques de plafond**

(30) Priorité: 01.12.1995 FR 9514466
(71) Demandeur: Tradition de l'Outil a Main T.O.M., 38470 Vinay (FR)
(72) Inventeur: Warin, André, 38470 L'Albenc (FR)
(74) Mandataire: Bratel, Gérard

(57) **Abrégé**

L'appareil comprend un pied-support (1), un mât central télescopique (2) dont l'allongement est obtenu au moyen d'un treuil manuel (13), et un support de plaques (4) inclinable, monté au sommet du mât (2). Le support de plaques (4) est porté par une tête (3), montée pivotante autour d'un axe horizontal au sommet de l'élément supérieur (12) du mât (2). La tête (3) comporte au moins un secteur denté (23), avec lequel coopère un levier de verrouillage (29) monté pivotant autour d'un axe horizontal lié à l'élément supérieur (12) du mât (2). Le support de plaques (4) peut être monté sur la tête (3) suivant deux orientations perpendiculaires entre elles. Cet appareil permet notamment la pose de plaques de plafond sous rampant.

## Description

La présente invention concerne un appareil pour la mise en place de plaques de plafond, cet appareil permettant d'élever des plaques notamment en plâtre, destinées à la réalisation ou au revêtement de plafonds, et de les positionner soit horizontalement, soit en position inclinée, pour faciliter leur pose.

Plus particulièrement, cet appareil pour la mise en place de plaques de plafond appartient au genre de ceux comprenant un pied-support, de préférence muni de roulettes à sa base, un mât central télescopique, en deux ou plusieurs éléments, dont l'allongement est obtenu au moyen d'un treuil manuel et d'au moins un câble actionné par le treuil, et un support de plaques de plafond monté au sommet de l'élément supérieur du mât, le support de plaques de plafond étant apte à être incliné par rapport à l'horizontale.

Des appareils de ce genre sont déjà décrits dans les brevets français 1237967 et 2308760, ainsi que dans le brevet français 2538437 et ses deux additions 2552478 et 2623546. Grâce à leur mât télescopique, actionné par un treuil manuel, ces appareils permettent d'élever les plaques de plafond à la hauteur désirée, et de maintenir ces plaques en hauteur afin de faciliter leur pose. Le montage pivotant du support de plaques, au sommet du mât, facilite la mise en place initiale de chaque plaque sur l'appareil. Ce montage pivotant permet aussi de placer au choix la plaque soit en position horizontale, dans le cas d'un plafond ordinaire, soit en position plus ou moins inclinée, pour la pose sous rampant.

Pour des raisons évidentes de sécurité, il convient de pouvoir immobiliser fermement le support de plaques, soit en position horizontale, soit dans la position inclinée désirée, selon l'utilisation de l'appareil. Le brevet français précité 1237967 n'indique aucun moyen d'immobilisation du support de plaques dans la position horizontale ou inclinée choisie. Le brevet français précité 2308760 prévoit seulement un verrouillage éventuel du support de plaques en position horizontale. La première addition 2552478 au brevet français 2538437 décrit un verrou associé au dispositif d'inclinaison du support de plaques. Toutefois ce verrou utilise un principe de friction, et non pas des moyens de verrouillage à action positive. Il en résulte que le serrage du verrou peut être insuffisant, et qu'il existe toujours le risque d'un mouvement de pivotement intempestif du support de plaques, ce qui représente un danger.

Par ailleurs, pour permettre une utilisation universelle des appareils du genre considéré, il est souhaitable de pouvoir incliner le support de plaques soit dans le sens de la longueur des plaques, soit dans le sens de leur largeur. La deuxième addition 2623546 au brevet français 2538437 suggère déjà une solution, permettant de monter le support de plaques au sommet du mât dans l'une ou l'autre de deux positions angulaires indexées, séparées l'une de l'autre par une rotation de 90°. Là aussi se pose un problème de sécurité, le document en question n'indiquant aucun moyen de verrouillage positif du support de plaques dans l'une ou l'autre de ses deux orientations.

La présente invention vise à éliminer les inconvénients ci-dessus exposés, en fournissant un appareil du genre concerné qui assure un verrouillage efficace du support de plaques en position horizontale et en position inclinée, tout en permettant d'orienter ce support de plaques selon l'une ou l'autre de deux directions séparées angulairement de 90°, avec possibilité de verrouillage efficace dans chacune de ces deux orientations.

A cet effet, dans l'appareil pour la mise en place de plaques de plafond selon l'invention, appartenant au genre précisé en introduction, le support de plaques est porté par une tête montée pivotante autour d'un axe horizontal au sommet de l'élément supérieur du mât télescopique, la tête comportant au moins un secteur denté situé dans un plan vertical, tandis qu'un levier de verrouillage, pourvu d'une partie apte à être engagée entre deux dents consécutives du ou de chaque secteur denté, est monté pivotant autour d'un axe horizontal lié à l'élément supérieur du mât, des moyens étant prévus pour l'immobilisation temporaire du levier de verrouillage en position d'engagement dans la denture du ou de chaque secteur denté.

Ainsi, l'invention propose un dispositif de verrouillage efficace, permettant d'immobiliser positivement le support de plaques en position horizontale, ou dans diverses positions inclinées qui correspondent aux différentes dents du ou des secteurs dentés, utilisés ici à la manière d'une crémaillère. En particulier, dans le cas de la pose sous rampant, cette crémaillère permet de s'approcher au plus près de l'angle d'inclinaison du plafond.

Dans ce but, les dents du ou des secteurs dentés définissent de préférence, entre elles, des crans de forme très "ouverte" procurant une certaine liberté d'orientation, dans chaque position de verrouillage, pour ajuster au mieux l'inclinaison du support de plaques, au moment de la pose d'une plaque de plafond.

Dans une forme de réalisation préférée de l'invention, la tête comporte deux secteurs dentés coaxiaux, situés dans des plans verticaux parallèles, de part et d'autre du sommet de l'élément supérieur du mât télescopique.

Avantageusement, une tige de manoeuvre de direction sensiblement radiale est fixée entre les deux secteurs dentés de la tête.

Le levier de verrouillage peut comporter deux branches parallèles, s'étendant de part et d'autre de l'élément supérieur du mât, et reliées entre elles, à une extrémité, par un élément transversal prévu pour être engagé entre les dents des deux secteurs dentés.

Dans sa partie éloignée dudit élément transversal, le levier de verrouillage porte avantageusement un élément coulissant de sécurité, apte à coopérer sous l'effet de son propre poids avec au moins un crochet solidaire de l'élément supérieur du mât. Ces moyens garantissent l'immobilisation du levier de verrouillage, en position active c'est-à-dire dans sa position d'engagement dans les dentures des secteurs dentés de la tête.

Dans un mode de réalisation de l'invention, cette tête comporte, au-dessus du ou des secteurs dentés, un disque solidaire du ou des secteurs dentés, le disque présentant deux ouvertures ou passages opposés situés sur un premier diamètre parallèle à l'axe de pivotement de ladite tête, et deux autres ouvertures ou passages opposés situés sur un second diamètre perpendiculaire au premier, tandis que la barre principale du support de plaques comporte dans sa région centrale deux doigts d'indexage aptes à être engagés dans l'une ou l'autre des deux paires d'ouvertures ou passages dudit disque. Grâce à ces dispositions, la position du support de plaques peut être choisie, entre deux orientations séparées l'une de l'autre par une rotation de 90°, pour permettre au choix l'inclinaison du support de plaques dans le sens de la longueur ou dans le sens de la largeur des plaques.

Chaque doigt d'indexage, solidaire de la barre principale du support de plaques, présente ici avantageusement un perçage diamétral prévu pour être traversé par une goupille de sécurité, de préférence liée à la tête par une chaînette de retenue. Le support de plaques peut ainsi être verrouillé temporairement dans l'une ou l'autre de ses deux orientations.

Dans un autre mode de réalisation de l'invention, constituant une variante du précédent, la tête de l'appareil comporte encore, au-dessus du ou des secteurs dentés, un disque solidaire du ou des secteurs dentés, le disque portant ici deux butées opposées tandis que la barre principale du support de plaques est montée pivotante au centre du disque et est pourvue latéralement, de part et d'autre de son axe de pivotement, de deux paires de pattes s'engageant sous des parties desdites butées, au moins une goupille étant prévue pour être introduite dans des trous ménagés respectivement dans les pattes et dans le disque et venant en coïncidence, pour assurer le verrouillage du support de plaques dans l'une ou l'autre de ses deux orientations, séparées par une rotation de 90°, qui sont définies par les butées.

L'invention sera de toute façon mieux comprise à l'aide de la description qui suit, en référence au dessin schématique annexé représentant, à titre d'exemples, deux formes de réalisation de cet appareil pour la mise en place de plaques de plafond :
Figure 1 est une vue d'ensemble en perspective d'un appareil conforme à la présente invention, dans une première forme de réalisation, le support de plaques étant représenté en position haute et horizontale ;
Figure 2 est une autre vue d'ensemble en perspective du même appareil, le support de plaques étant représenté en position basse et inclinée ;
Figure 3 est une vue en perspective partielle, à échelle agrandie, montrant la partie supérieure du mât, ainsi que la tête et les moyens de verrouillage associés ;
Figure 4 est une vue de côté de la partie supérieure du mât, avec la tête et les moyens de verrouillage en cours d'actionnement ;
Figure 5 est une vue en perspective partielle, analogue à la figure 3, mais relative à une deuxième forme de réalisation de l'appareil objet de l'invention ;
Figure 6 est une vue de côté analogue à la figure 4, mais correspondant à la forme de réalisation de la figure 5.

L'appareil pour la mise en place de plaques de plafond, représenté dans son ensemble aux figures 1 et 2, comprend de façon générale, de bas en haut : un pied-support 1, un mât central télescopique 2, une tête 3 située au sommet du mât 2, et un support de plaques 4.

Le pied-support 1 possède un corps central 5, sur lequel sont articulés quatre bras 6 munis chacun, à leur base, de roulettes pivotantes 7. En position d'utilisation de l'appareil, les bras 6 sont disposés en croix, et ils sont maintenus deux par deux à l'écartement souhaité, par leurs parties inférieures, au moyen de deux barres entretoises horizontales 8. Les parties supérieures des bras 6 peuvent supporter deux étagères horizontales 9, auquel cas les barres entretoises 8 servent avantageusement de marchepieds, facilitant l'accès de l'opérateur à ces étagères 9. En position de non-utilisation de l'appareil, les bras 6 sont rabattables de manière à faciliter le rangement et le transport de l'appareil.

Le mât télescopique 2 est composé de trois éléments, soit un élément inférieur 10, un élément intermédiaire 11 et un élément supérieur 12, qui coulissent verticalement les uns dans les autres. L'élément inférieur 10 du mât 2 est solidaire du corps central 5 du pied-support 1, et il porte un treuil manuel 13, dont le câble formant un mouflage permet d'allonger ou de raccourcir à volonté le mât télescopique 2, de manière à placer la tête 3 et le support de plaques 4 à la hauteur désirée.

Le support de plaques 4 comprend une barre principale 14, et deux bras traversaux 15 et 16, perpendiculaires à la barre principale 14 et rattachés aux extrémités de cette barre. La barre principale 14 se compose elle-même d'un élément tubulaire central 17, dans lequel sont montés coulissants deux éléments terminaux 18 et 19, permettant de régler la longueur du support de plaques 4. De manière analogue, les deux bras transversaux 15 et 16 possèdent une structure télescopique. Ces bras 15 et 16 sont pourvus d'organes 20,21 de support et de retenue des plaques de plafond.

L'invention s'intéresse plus particulièrement à la liaison articulée et verrouillable réalisée, au niveau de la tête 3, entre le sommet du mât télescopique 2 et la barre principale 14 du support de plaques 4.

Comme le montrent plus précisément les figures 3 et 4, la tête 3 comprend un disque 22, rendu solidaire de deux secteurs dentés coaxiaux 23 et 24, qui s'étendent respectivement dans deux plans verticaux parallèles, de part et d'autre du sommet de l'élément supérieur 12 du mât télescopique 2. Un axe de pivotement horizontal 25 lie le sommet de l'élément supérieur 12 du mât 2 aux centres des deux secteurs dentés 23 et 24.

Chaque secteur 23 ou 24 présente, sur environ un quart de tour, une denture du genre "crémaillère" qui comprend un nombre relativement faible de dents 26, les dents respectives des deux secteurs 23 et 24 étant situées en correspondance.

Entre les deux secteurs dentés 23 et 24 est fixée une tige de manoeuvre 27, de direction radiale, se terminant par une poignée 28. La tige de manoeuvre 27 peut être fixée à une platine (non représentée), elle-même soudée entre les deux secteurs dentés 23 et 24.

Un levier de verrouillage 29 est monté pivotant sur l'élément supérieur 12 du mât 2, autour d'un axe horizontal 30 situé juste au-dessous des deux secteurs dentés 23 et 24, et parallèle à l'axe de pivotement 25 de ces secteurs dentés. Le levier de verrouillage 29 possède deux branches parallèles 31, qui passent de part et d'autre de l'élément supérieur 12 du mât 2. Les deux branches 31 du levier 29 sont reliées entre elles, à une extrémité, par un élément transversal 32 prévu pour s'engager entre les dents 26 des secteurs dentés 23 et 24.

A l'opposé de l'élément transversal 32, le levier de verrouillage 29 forme une poignée de manoeuvre, et sert de support et de guide pour un élément coulissant de sécurité 33, en forme de plaque pourvue d'une barrette transversale 34 et d'un bord inférieur plié 35.

L'élément supérieur 12 du mât télescopique 2 porte, en regard du levier de verrouillage 29, un double crochet latéral 36, tourné vers le haut et prévu pour coopérer avec la barrette transversale 34 de l'élément de sécurité 33.

Par ailleurs, le disque 22 de la tête 3 possède une première paire de passages 37, diamétralement opposés, et une seconde paire de passages 38, aussi diamétralement opposés, passages qui sont matérialisés par des douilles soudées sur ce disque 22. Les deux passages 37 de la première paire sont situés sur un diamètre du disque 22 qui est parallèle à l'axe de pivotement 25 de la tête 3. Les deux passages 38 de la seconde paire sont situés sur un autre diamètre du disque 22, perpendiculaire au précédent.

L'élément tubulaire central 17 de la barre principale 14 du support de plaques 4 est pourvu, dans sa région médiane, de deux doigts d'indexage parallèles 39, dont l'écartement est égal à l'espacement des deux passages 37 et 38 de chacune des paires de passages précédemment considérées. Chaque doigt d'indexage 39 présente, vers son extrémité libre, un perçage diamétral 40.

Enfin, deux goupilles de sécurité 41 sont prévues, pour coopérer respectivement avec les perçages 40 des deux doigts d'indexage 39. Les deux goupilles de sécurité 41 sont reliées l'une à l'autre par une chaînette de retenue 42, qui traverse les deux secteurs dentés 23 et 24 par des petits trous 43 ménagés dans chaque secteur.

Le fonctionnement général de l'appareil est le suviant :

Grâce au mât télescopique 2 et au treuil 13, l'utilisateur peut amener et arrêter à toute hauteur désirée le support de plaques 4, recevant une plaque de plafond à poser. La figure 1 montre ainsi le support de plaques 4 en position haute, tandis que la figure 2 représente le même support de plaques 4 en position plus basse.

De plus, grâce à la configuration particulière de la tête 3, le support de plaques 4 peut être maintenu en position horizontale, comme le montre la figure 1, ou amené et verrouillé en position inclinée, telle que représentée sur la figure 2. En particulier, en position abaissée et inclinée telle que montrée sur la figure 2, le support de plaques 4 peut être placé à une faible hauteur au-dessus du sol, pour la pose de plaques sous rampant.

Grâce aux deux paires de passages 37 et 38, et aux deux doigts d'indexage 39, le support de plaques 4 peut être disposé au choix dans l'une ou l'autre de deux orientations, sur la tête 3 :

Selon une première possibilité, illustrée par les figures 1, 3 (tracé en traits pleins) et 4, la barre principale 14 du support de plaques 4 est orientée parallèlement à l'axe de pivotement 25 de la tête 3, les deux doigts d'indexage 39 étant introduits dans la première paire de passages 37 du disque 22. L'inclinaison éventuelle du support de plaques 4 est ainsi réalisable dans le sens de la largeur des plaques de plafond à poser.

Selon une deuxième possibilité, illustrée aux figures 2 et 3 (tracé en traits mixtes), la barre principale 14 du support de plaques 4 est orientée orthogonalement à l'axe de pivotement 25 de la tête 3, donc parallèlement aux deux secteurs dentés 23 et 24, les deux doigts d'indexage 39 étant introduits dans la seconde paire de passages 38 du disque 22. L'inclinaison du support de plaques 4 est ainsi réalisable dans le sens de la longueur des plaques de plafond à poser, ce qui ôté analogue à la figure 4, mais correspondant à la forme de réalisatiin de la figure convient plus particulièrement à la pose de ces plaques sous rampant.

Dans chacune des deux orientations précédemment décrites, le support de plaques 4 est verrouillé sur le disque 22 de la tête 3, au moyen des deux goupilles de sécurité 41 introduites, respectivement, dans les perçages 40 des deux doigts d'indexage 39. Le passage d'une orientation du support de plaques 4 à l'autre s'effectue en retirant les goupilles de sécurité 41, puis en séparant entièrement le support de plaques 4 de la tête 3, en amenant ce support de plaques 4 dans la nouvelle orientation désirée, et en introduisant les doigts d'indexage 39 dans l'autre paire de passages 37 et 38, et enfin en remettant en place les goupilles de sécurité 41 sur les doigts d'indexage 39.

Dans l'une ou l'autre des deux orientations précédemment décrites, le support de plaques 4 peut être efficacement maintenu, en position horizontale ou inclinée, grâce aux moyens de verrouillage prévus au niveau de la tête 3. Comme le montre plus particulièrement la figure 3, le levier de verrouillage 29 permet d'immobiliser en rotation la tête 3 dans la position angulaire désirée, par engagement de l'élément transversal 32 entre deux dents 26 consécutives des secteurs dentés 23 et 24. Dans cette position de verrouillage, le levier 29 est lui-même retenu par son élément de sécurité 33, occupant sous l'effet de son propre poids une position basse, pour laquelle la barrette transversale 34 se trouve engagée dans le double crochet 36 solidaire de l'élément supérieur 12 du mât 3.

Pour modifier la position angulaire de la tête 3, donc l'inclinaison du support de plaques 4, l'opérateur doit d'abord libérer le levier de verrouillage 29 en relevant l'élément de sécurité 33, de sorte que la barrette transversale 34 est extraite du double crochet 36 - voir figure 4. Le levier 29 peut alors être pivoté autour de l'axe 30, pour dégager l'élément 32 des dents 26 des secteurs dentés 23 et 24. La tête 3 est alors amenée dans la nouvelle position angulaire désirée, à l'aide de la tige de manoeuvre 27 que l'opérateur saisit par sa poignée 28, pour faire pivoter ladite tête 3 autour de l'axe horizontal 25. Une fois atteinte la nouvelle inclinaison désirée, le levier de verrouillage 29 est ramené en position active, et bloqué dans cette position au moyen de l'élément de sécurité 33 coopérant avec le crochet 36.

Le mouvement de pivotement de la tête 3 autour de l'axe horizontal 25 est avantageusement limité par des butées, lesquelles restreignent les positions angulaires possibles à celles pouvant être verrouillées au moyen du levier 29.

Les figures 5 et 6 représentent partiellement une autre forme de réalisation de cet appareil pour la mise en place de plaques de plafond. Les éléments correspondants à ceux des figures 1 à 4 sont désignés par les mêmes repères numériques, et ne seront pas décrits une nouvelle fois.

La forme de réalisation des figures 5 et 6 se distingue de la précédente, d'une part, par la configuration des deux secteurs dentés coaxiaux 23 et 24, qui présentent ici des dents 26 de forme plus pointue, délimitant entre elles des crans 44 très "ouverts" pour l'engagement de l'élément transversal 32 du levier de verrouillage 29. Ainsi, on dispose d'une certaine liberté d'orientation des secteurs dentés 23 et 24, donc de l'ensemble de la tête 3, autour de l'axe de pivotement 25, ce qui permet, au moment de la pose d'une plaque de plafond, d'amener celle-ci exactement dans la position inclinée désirée, tout en conservant le verrouillage de sécurité assuré par le levier 29. On notera toutefois qu'au niveau de la première dent 26 des secteurs 23 et 24, le cran correspondant au verrouillage en position de chargement de la plaque de plafond n'est pas élargi - voir notamment figure 6.

La forme de réalisation selon les figures 5 et 6 se différencie aussi de la précédente par les moyens de positionnement et de verrouillage du support de plaques dans l'orientation choisie. La barre principale 14 (plus particulièrement l'élément central 17) du support de plaques est ici montée pivotante, autour d'un axe 45, au centre du disque 22 solidaire des deux secteurs dentés 23 et 24. Le disque 22 porte, sur sa face opposée aux secteurs dentés 23 et 24, deux butées 46 et 47 diamétralement opposées, qui définissent les deux orientations du support de plaques perpendiculaires l'une à l'autre. Chaque butée 46 ou 47 comporte, à cet effet, une partie médiane 48 rattachée au disque 22, et deux ailes 49 et 50 qui forment, entre elles, un angle droit. Les ailes 49 et 50 sont légèrement surélevées, par rapport à la surface du disque 22, de manière à laisser subsister des fentes.

La barre principale 14 du support de plaques est pourvue latéralement, de part et d'autre de son axe de pivotement 45, de deux paires de pattes 51 et 52 qui, selon la position angulaire de cette barre 14, s'engagent sous une aile 49 ou 50 de l'une ou l'autre des deux butées 46 et 47.

L'une des deux pattes de chaque paire de pattes 51 et 52 est percée d'un trou 53. Selon la position angulaire de la barre 14, le trou 53 de l'une ou l'autre de ces pattes 51 et 52 vient en coïncidence avec un autre trou 54 ménagé dans le disque 22. Une goupille 55, retenue par une chaînette 56, peut être introduite dans les deux trous amenés en coïncidence, pour assurer le verrouillage de la barre 14, donc du support de plaques, dans l'une ou l'autre de ses deux orientations possibles.

Comme le montre la figure 5, le disque 22 ne possède pas obligatoirement une forme circulaire, mais il peut présenter aussi un contenu polygonal, par exemple octogonal.

L'on ne s'éloignerait pas du cadre de la présente invention, telle que définie par les revendications, par des modifications de détail, par exemple en réalisant la tête sous la forme d'une pièce de fonderie unique, pourvue d'un ou deux secteurs dentés, au lieu de réaliser cette tête par un assemblage de plusieurs pièces au moyen de soudures.

## Revendications

1. Appareil pour la mise en place de plaques de plafond, du genre de ceux comprenant un pied-support (1), de préférence muni de roulettes (7) à sa base, un mât central télescopique (2) en deux ou plusieurs éléments (10,11,12), dont l'allongement est obtenu au moyen d'un treuil manuel (13) et d'au moins un câble actionné par le treuil, et un support de plaques de plafond (4) monté au sommet de l'élément supérieur (12) du mât (2), le support de plaques (4) étant apte à être incliné par rapport à l'horizontale, caractérisé en ce que le support de plaques (4) est porté par une tête (3) montée pivotante autour d'un axe horizontal (25) au sommet de l'élément supérieur (12) du mât télescopique (2), la tête (3) comportant au moins un secteur denté (23,24) situé dans un plan vertical, tandis qu'un levier de verrouillage (29), pourvu d'une partie (32) apte à être engagée entre deux dents (26) consécutives du ou de chaque secteur denté (23,24), est monté pivotant autour d'un axe horizontal (30) lié à l'élément supérieur (12) du mât (2), des moyens (33 à 36) étant prévus pour l'immobilisation temporaire du levier de verrouillage (29) en position d'engagement dans la denture (26) du ou de chaque secteur denté (23,24).

2. Appareil pour la mise en place de plaques de plafond selon la revendication 1, caractérisé en ce que l'axe de pivotement (30) du levier de verrouillage (29) est situé au-dessous du ou des secteurs dentés (23,24), et est parallèle à l'axe de pivotement (25) de la tête (3).

3. Appareil pour la mise en place de plaques de plafond selon la revendication 1 ou 2, caractérisé en ce que la denture (26) de chaque secteur denté (23,24) s'étend sur environ un quart de tour.

4. Appareil pour la mise en place de plaques de plafond selon l'une quelconque des revendications 1 à 3, caractérisé en ce que les dents (26) du ou des secteurs dentés (23, 24) définissent, entre elles, des crans (44) de forme très "ouverte" procurant une certaine liberté d'orientation, dans chaque position de verrouillage, pour ajuster au mieux l'inclinaison du support de plaques (4).

5. Appareil pour la mise en place de plaques de plafond selon l'une quelconque des revendications 1 à 4, caractérisé en ce que la tête (3) comporte deux secteurs dentés (23,24) coaxiaux, situés dans des plans verticaux parallèles, de part et d'autre du sommet de l'élément supérieur (12) du mât télescopique (2).

6. Appareil pour la mise en place de plaques de plafond selon la revendication 5, caractérisé en ce qu'une tige de manoeuvre (27,28) de direction sensiblement radiale est fixée entre les deux secteurs (23,24) de la tête (3).

7. Appareil pour la mise en place de plaques de plafond selon la revendication 5 ou 6, caractérisé en ce que le levier de verrouillage (29) comporte deux branches parallèles (31), s'étendant de part et d'autre de l'élément supérieur (12) du mât (2), et reliées entre elles, à une extrémité, par un élément transversal (32) prévu pour être engagé entre les dents (26) des deux secteurs dentés (23,24).

8. Appareil pour la mise en place de plaques de plafond selon la revendication 7, caractérisé en ce que, dans sa partie éloignée dudit élément transversal (32), le levier de verrouillage (29) porte un élément coulissant de sécurité (33,34), apte à coopérer sous l'effet de son propre poids avec au moins un crochet (36) solidaire de l'élément supérieur (12) du mât (2).

9. Appareil pour la mise en place de plaques de plafond selon l'une quelconque des revendications 1 à 8, caractérisé en ce que sa tête (3) comporte, au-dessus du ou des secteurs dentés (23,24), un disque (22) solidaire du ou des secteurs dentés (23,24), le disque (22) présentant deux ouvertures ou passages (37) opposés situés sur un premier diamètre parallèle à l'axe de pivotement (25) de ladite tête (3), et deux autres ouvertures ou passages (38) opposés situés sur un second diamètre perpendiculaire au premier, tandis que la barre principale (14,17) du support de plaques (4) comporte dans sa région centrale deux doigts d'indexage (39) aptes à être engagés dans l'une ou l'autre des deux paires d'ouvertures ou passages (37,38) dudit disque (22).

10. Appareil pour la mise en place de plaques de plafond selon la revendication 9, caractérisé en ce que chaque doigt d'indexage (39), solidaire de la barre principale (14,17) du support de plaques (4), présente un perçage diamétral (40) prévu pour être traversé par une goupille de sécurité (41), de préférence liée à la tête (3) par une chaînette de retenue (42).

11. Appareil pour la mise en place de plaques et plafond selon l'une quelconque des revendications 1 à 8, caractérisé en ce que sa tête (3) comporte, au-dessus du ou des secteurs dentés (23, 24), un disque (22) solidaire du ou des secteurs dentés (23, 24), le disque (22) portant deux butées opposées (46, 47) tandis que la barre principale (14, 17) du support de plaques (4) est montée pivotante (en 45) au centre du disque (22) et est pourvue latéralement, de part et d'autre de son axe de pivotement (45), de deux paires de pattes (51, 52) s'engageant sous des parties (49, 50) desdites butées (46, 47), au moins une goupille (55) étant prévue pour être introduite dans des trous (53, 54) ménagés respectivement dans les pattes (51, 52) et dans le disque (22) et venant en coïncidence, pour assurer le verrouillage du support de plaques (4) dans l'une ou l'autre de ses deux orientations, séparées par une rotation de 90°, qui sont définies par les butées (46, 47).

12. Appareil pour la mise en place de plaques de plafond selon l'une quelconque des revendications 1 à 11, caractérisé en ce que le pied-support (1) comporte des bras articulés (6) dont les parties supérieures peuvent supporter des étagères horizontales (9), les bras (6) étant maintenus à l'écartement souhaité par leurs parties inférieures, en position d'utilisation, au moyen de barres entretoises horizontales (8) qui servent de marchepieds, facilitant l'accès de l'opérateur aux étagères (9).
